# DEMANDE DE BREVET EUROPEEN

(11) **EP 0 016 291 A1**
(43) Date de publication de la demande: **01.10.1980**
(21) Numéro de dépôt: 79400107.3
(22) Date de dépôt: 22.02.1979
(51) Int. Cl.: E04F 13/12

(54) **Dispositifs d'assemblage et de fixation d'éléments de construction industrielles et bâtiments obtenus par montage avec mise en oeuvre de ces dispositifs**

(71) Demandeur: Prost, Georges Emile, F-78320 Le Mesnil Saint Denis (FR)
(72) Inventeur: Prost, Georges Emile, F-78320 Le Mesnil Saint Denis (FR)
(74) Mandataire: Cuer, André

(57) **Abrégé**

L'invention a trait au domaine de la construction et spécialement des bâtiments préfabriqués à ossature métallique. Elle concerne un ensemble de dispositifs permettant l'assemblage et la fixation d'éléments préfabriqués tels que bardages extérieurs, cloisons et panneaux intérieurs, plafonds et couvertures, sur des armatures métalliques (ou ossature). L'ensemble comprend une combinaison: a) de moyens de fixation (10) des bardages et couverture entre eux et sur les armatures; b) d'un moyen de fixation (11) des panneaux intérieurs (cloisons et plafond) entre eux et sur les armatures; c) d'un moyen de liaison (31 ) entre les lisses de deux armatures horizontales séparées par un poteau métallique vertical; d) d'un moyen (13) destiné à assurer l'écoulement de l'eau à la base d'un bardage.

## Description

La présente invention a trait au domaine de la construction et tout spécialement des bâtiments préfabriqués à ossature métallique. Elle concerne tout particulièrement un ensemble de dispositifs destinés à permettre l'assemblage et la fixation de tous les éléments nécessaires tels que bardages, cloisons, murs, couvertures dans la construction industrialisée de bâtiments.

On réalise depùis de nombreuses années des constructions industrielles pour de multiples usages tels que : ateliers, bureaux, écoles, stations-services... etc, et un grand nombre de techniques ont été préconisées pour ces réalisations. Souvent, on constitue les murs de ces bâtiments préfabriqués par un bardage extérieur en panneaux métalliques, plans ou profilés, qui sont fixés sur les lisses des armatures ou ossatures porteuses, et par un revêtement intérieur de type mur de doublage constitué par exemple de panneaux de matériaux composites ou agglomérés. Les murs comprennent généralement une lisse inférieure près de la dalle inférieure, une lisse supérieure près de la toiture et des lisses intermédiaires qui encadrent les ouvertures : fenêtres, portes et autres. L'intervalle entre les deux revêtements est généralement rempli avec des matériaux isolants.

Pour fixer les divers éléments entre eux, notamment les bardages métalliques et les panneaux intérieurs, on utilise fréquemment des systèmes de serrage à vis ou boulons qui, outre les difficultés de pose, sont sujets à des variations ou dégradations avec le temps et les trépidations. Afin d'obvier à ces inconvénients, le Demandeur a proposé des dispositifs d'assemblage et de fixation de panneaux, constitués par des éléments élastiques du type plaquettes métalliques formant clips qui permettent le montage, dans des délais extrêmement rapides et par un personnel non spécialisé, de bâtiments préfabriqués dont le coût de réalisation et d'entretien est très économique (brevets français N° 1.504.714 du 25 octobre 1966 et _{N}° ₇₁.00483 du 8 janvier 1971). Un tel système, dénommé BATICLIPS (marque déposée), permet des montages sans vis ni clous ou analogues et répond aux exigences de fini et de solidité des bâtiments traditionnels.

Il a maintenant été trouvé que d'une part l'on pouvait encore améliorer le système précité en mettant en oeuvre des éléments de fixation de pose plus facile et de coût encore plus réduit et que, d'autre part, ces é- ₗéments perfectionnés permettaient, par leur combinaison avec les dispositifs déjà inhérents au système susmentionné, d'assembler toutes les parties structurelles du bâtiment, à savoir aussi bien les couvertures que les bardages extérieurs et cloisons intérieures.

Ainsi l'invention concerne un ensemble de dispositifs qui, grâce à leur coordination, permettent l'édification complète d'une construction à partir de structures préfabriquées telles que : une ossature métallique comprenant des poteaux verticaux, des fers en I à deux lisses, des pannes et fermes de soutien de couverture et de toit ainsi que des contrevente- ₘₑnts ; des panneaux extérieurs ou bardages ; des panneaux de recouvrement intérieurs tels que cloisons ; des plafonds et couvertures. Ceci, sans l'utilisation de vissage, perçage... etc, et dans des conditions très économiques, en des délais notablement raccourcis, par rapport aux techniques déjà connues.

Le nouvel ensemble selon l'invention, destiné à l'assemblage des structures précitées, s'analyse d'une façon générale sous la forme d'une combinaison de plusieurs moyens à savoir :
a) un moyen de fixation des panneaux extérieurs (bardage et couverture) entre eux et sur les armatures ;
b) un moyen de fixation des panneaux intérieurs (cloisons et plafond) entre eux et sur les armatures ;
c) un moyen de liaison entre les lisses de deux armatures horizontales séparées par un poteau métallique vertical ;
d) un moyen destiné à assurer l'écoulement de l'eau à la base d'un bardage.

Selon une première caractéristique, le moyen a) est constitué par la combinaison : d'un clip-ressort à bords supérieur et inférieur s'enga- gₑₐnt sur les deux côtés de la face d'une lisse d'armature et muni en sa partie médiane, et de chaque côté, d'une languette repliée faisant office de pince pour la bordure latérale d'un panneau ; et d'un couvre-joints à bords également repliés venant se loger dans la bordure latérale de chaque panneau.

Selon une variante de réalisation particulièrement avantageuse, qui facilite la pose et diminue encore les coûts, le clip-ressort précité est remplacé par une agrafe-ressort en forme de V, logeable entre les deux faces d'une lisse d'armature et dont les deux extrémités sont repliées pour s'engager sur la bordure latérale d'un panneau. En outre, afin d'améliorer la sécurité de fixation des bandages et de leurs couvre-joints par l'agrafe-ressort, on prévoit l'introduction, entre les extrémités de l'agrafe et le couvre-joint, d'une plaquette métallique incurvée, de convexité orientée vers le sommet de l'agrafe et munie de bords rentrés destinés à être plaqués contre les replis des ailes du V de l'agrafe.

Le moyen de fixation des panneaux intérieurs est également consti- . tué par un clip-ressort à bords supérieur et inférieur repliés en cercle mais les languettes de type pince précitées sont ici remplacées par une languette repliée pourvue de dents de scie sur toute sa longueur ; ainsi les pointes de ces dents peuvent venir s'incruster au fond d'une rainure pratiquée sur chaque côté d'un panneau intérieur de telle sorte que la mise en place, sur une lisse d'armature, de deux clips-ressorts à languettes dentelées opposées permet la jonction parfaite de deux parements intérieurs de type cloisons ou éléments de plafond.

Selon une autre caractéristique, le moyen c) se présente sous la forme d'une plaquette munie sur chacun de ses bords latéraux de deux pattes destinées à s'insérer entre la face de liaison de deux lisses d'une armature ; cette plaquette comporte en coulissement un clip du type de celui utilisé pour le moyen a) avec des languettes repliées à office de pince mais dans lequel les bords sont ici repliés à 180°.

Enfin, selon une autre caractéristique, le moyen d) comprend l'association d'une plaque assujettie parallèlement à la face de chaque lisse d'armature et dont l'extrémité est repliée à 90° pour servir de moyen de retenue et d'élimination d'eau (ou "jet d'eau"), ainsi que d'une patte à bords repliés sur ladite lisse et destinée à supporter ce jet d'eau.

L'invention sera mieux comprise par la description détaillée de modes de réalisation non limitatifs, illustrés par les dessins annexés qui représentent schématiquement :
. Figure 1 : une vue partielle de l'édification d'une construction industrielle mettant en oeuvre l'ensemble des éléments de liaison selon l'invention
. Figures 2 à 4 : un mode de réalisation préférentiel du moyen de fi- 'xation de panneaux extérieurs
. Figures 5 et 6 : un autre mode d'exécution de ce moyen de liaison a)
. Figure 7 : un moyen de liaison de panneaux intérieurs
. Figures 8 et 9 : un mode d'exécution du moyen d) destiné à l'écoulement des eaux venant frapper les bardages ou issues de la toiture.

On a représenté sur la perspective de la figure générale N° 1 les structures essentielles préfabriquées d'un type de construction industrialisée, à savoir : l'ossature métallique avec des poteaux 1, par exemple en profilés d'alliage léger, des armatures horizontales 2, par exemple en forme de I à'deux lisses planes 3, des pannes 4 et fermes 5 pour la couver- de ture ; des bardages extérieurs et/couverture 6, un plafond 7, des cloisons internes 8, par exemple en matériaux composites. Les éléments, selon l'invention, de fixation et de liaison de ces diverses structures, sont représentés également sous les symboles respectifs suivants :
9 : un moyen a)
10 : un autre moyen a) selon la variante précitée
11 : un moyen b)
12 : un moyen c)
13 : un moyen d)

Comme on peut le voir sur les figures 2 à 4, le moyen préférentiel de liaison 10 entre deux panneaux de bardage 6 et 6' est essentiellement constitué par une agrafe 14 en acier ou autre métal formant ressort et ayant la configuration approximative d'un V dont la pointe est, en fait, constituée par deux arêtes arrondies 15. La tôle constitutive de cette agrafe peut être munie de perforations 16 permettant d'alléger la pièce et d'en réduire le coût. Pour assembler les deux panneaux 6 et 6' il suffit d'insérer les extrémités planes 17 de l'agrafe 14 contre les bords repliés 18 de chaque panneau puis d'introduire la plaquette métallique 19, dont les bords également repliés 20 viennent/plaquer sur 17, et d'assurer ensuite la mise en place d'un couvre-joints 21, de même nature que les bardages (ou couvertures) 6, 6' et dont les bords rabattus 22 viennent s'encliqueter dans le dièdre formé par le retour 18 du bord latéral du panneau. Comme on le verra mieux plus loin, par référence aux figures 5 et 6, cet assemblage de bardages s'effectue sur la lisse 3 d'une armature métallique 2 de l'ossature. De même que l'agrafe-ressort 14, la plaquette 19, qui lui est associée, peut être munie de perforations 16 et sa languette de prolongement 23 arrive généralement jusqu'au bord inférieur d'un panneau (6, 6').

Les figures 5 et 6 illustrent une variante de réalisation d'un moyen de liaison 9 entre deux panneaux de bardage ou de couverture. L'agrafe 14 est ici remplacée par un clip-ressort 24, obtenu à partir d'un flan métallique en tôle, dont les bords supérieur 25 et inférieur 26 sont enroulés en forme de spire faisant office de ressort, les arêtes des lisses 3 se trouvant enserrées entre le flan et le bord de chaque spire. Le clip peut cependant être déplacé le long de la lisse pour occuper un emplacement déterminé en fonction de la longueur des panneaux de bardage. Le clip 24 est muni dans sa partie médiane, et de chaque cδté, d'une languette 27 pliée dans le même sens suivant trois plans de façon que l'arête d'extrémité 28 affleure sensiblement la face avant de la plaquette.

Lors du montage des panneaux (6, 6') on engage les bords repliés 18 et 22, respectivement d'un panneau et du couvre-joint 21, sous les pattes 27 du clip 24 et l'on exerce une légère pression pour provoquer l'encliquetage des panneaux par lesdites pattes. Afin d'assurer toute sécurité à la fixation, on peut introduire en outre parallèlement au clip 24 une plaquette 29 (visible sur la figure 1) dont les découpes 30 viennent s'encastrer dans les pattes 27 formant pinces.

Quand l'emplacement d'un clip de fixation 24 tombe au droit d'un montant vertical 30 de l'ossature, on a recours à un clip légèrement modifié 24' représenté sur la figure 6. Dans ce clip, les bords supérieur et/ 25' et 26', au lieu d'être enroulés en spirale, sont simplement repliés à 180° de façon à laisser entre la bordure et la plaquette un faible jeu permettant d'enfiler le clip sur une plaquette 31 qui relie deux lisses voisines 3 et 3'. C'est précisément cette combinaison du clip modifié 24' et de la plaquette 31 qui constitue le moyen c) de l'invention. Comme on peut le voir sur la figure 1, la plaquette 31 est munie de pattes 32 qui viennent s'insérer entre la partie de liaison de deux lisses d'une armature.

Un moyen b) de liaison entre panneaux intérieurs 8 (pour cloisons, plafond et analogues) est représenté sous le chiffre général 11 sur les figures 1 et 7. Il s'agit également d'un clip-ressort dont les bords supérieurs 25" et inférieur 26" sont également enroulés en forme de spire, comme dans le cas du clip 24 précédemment décrit, pour pouvoir se pincer sur l'aile intérieure d'une lisse d'armature métallique. Toutefois, le clip possède ici une languette latérale 33 pliée deux fois à 90° de façon à être parallèle à la face de la plaquette. Cette languette est munie d'une série de dents 34 dont les pointes sont destinées à venir s'incruster dans le fond d'une rainure 35 pratiquée sur chaque côté d'un panneau intérieur 8. Lors du montage de deux panneaux intérieurs 8, on installe côte à côte sur une lisse deux clips 11 dont les dents sont orientées en sens opposés, si bien qu'après engagement des dents 34 dans les gorges 35, les panneaux sont fermement maintenus sur l'armature et se jouxtent sans intervalle entre eux.

Les figures 8 et 9 illustrent un mode de réalisation du moyen d) désigné généralement par 13 sur la figure 1. Il s'agit en fait d'un élément du type jet d'eau destiné à recueillir les écoulements liquides en facade et à permettre leur retombée sur le sol. Cet élément est avantageusement constitué par une plaque métallique 36, échancrée en 37 pour laisser le passage à un clip du type 9 ou 10-et munie d'une bordure 38 à extrémité 39, repliée vers le bas, pour faciliter l'écoulement d'eau. Cette plaque est retenue au niveau d'une lisse d'armature 3 par un support 40 dont un bord 41 sert d'assise à la face 38 de l'élément 36 alors que l'autre extrémité 42 est repliée pour être fixée en coulissement sur une lisse d'armature. Ces deux pièces sont montées généralement à intervalles réguliers juste avant la pose des panneaux de bardage horizontaux.

Pour la réalisation de bâtiments industriels selon l'invention, les différentes pièces, à l'exception de l'infra-structuresont préfabriquées en usine avec la souplesse et la légèreté désirée. Les moyens de fixation et d'assemblage a) à d) ainsi que les panneaux extérieurs sont conçus en des matériaux légers traités pour résister à la corrosion. Il est remarquable de constater que, grâce à l'invention, les ouvrages réalisés sont économiques, très rapidement exécutés grâce à un montage qui ne nécessite pas de personnel spécialisé. En outre, l'injection de mousse isolante dans les interstices des parois et sur les cloisons internes, après montage, permet d'obtenir une parfaite isolation, équivalente à celle d'un mur traditionnel de briques enduit sur les 2 faces de plâtre et beaucoup plus épais. Enfin, grâce à la possibilité de mise en place de poteaux articulés dans l'ossature métallique, on peut édifier des bâtiments capables d'absorber les secousses légères et moyennes dans le cas de séismes.

## Revendications

1. Ensemble de dispositifs permettant l'assemblage et la fixation d'éléments de constructions préfabriquées tels que bardages extérieurs, cloisons et panneaux intérieurs, plafonds et couvertures, sur des armatures métalliques (ou ossature), de façon à réaliser des édifices prêts à l'usage, ledit ensemble étant caractérisé en ce qu'il comporte la combinaison :
a) de moyens de fixation des panneaux extérieurs (bardage et couverture) entre eux et sur les armatures ;
b) d'un moyen de fixation des panneaux intérieurs (cloisons et plafond) entre eux et sur les armatures ;
c) d'un moyen de liaison entre les lisses de deux armatures horizontales séparées par un poteau métallique vertical ;
d) d'un moyen destiné à assurer l'écoulement de l'eau à la base d'un bandage.

2. Ensemble selon la revendication 1, caractérisé en ce que le moyen a) est constitué par la combinaison : d'une agrafe-ressort en forme de V logeable entre les 2 faces d'une lisse d'armature et dont les deux extrémités sont repliées pour s'engager sur la bordure latérale d'un panneau ; d'une plaquette métallique incurvée, de convexité orientée vers le sommet de l'agrafe et munie de bords rentrés destinés à être plaqués contre les replis des ailes du V de l'agrafe ; et d'un couvre-joints à bords également repliés venant se loger dans la bordure latérale de chaque panneau.

3. Ensemble selon la revendication 1, caractérisé en ce que le moyen a) est constitué par la combinaison : d'un clip-ressort à bords supérieur et inférieur s'engageant sur les deux côtés de la face d'une lisse d'armature et muni en sa partie médiane, et de chaque cδté, d'une languette repliée faisant office de pince pour la bordure latérale d'un panneau ; et d'un couvre-joints à bords également repliés venant se loger dans la bordure latérale de chaque panneau.

4. Ensemble selon la revendication 3, caractérisé en ce que les bords supérieur et inférieur du clip sont roulés en forme de spire.

5. Ensemble selon la revendication 3, caractérisé en ce que les bords supérieur et inférieur du clip sont repliés à-180° pour le montage du clip au droit d'un poteau vertical de l'ossature.

6. Ensemble selon la revendication 1, caractérisé en ce que le moyen b) est constitué par un clip-ressort à bords supérieur et inférieur repliés en spirale et muni sur la plus grande partie de sa longueur d'une languette repliée pourvue de dents, les pointes de ces dents étant destinées à venir s'incruster au fond d'une rainure pratiquée sur chaque côté d'un panneau intérieur.

7. Ensemble selon la revendication 1, caractérisé en ce que le moyen c) est constitué par une plaquette munie de chaque côté de deux pattes destinées à s'insérer entre la face de liaison de deux lisses d'une armature, cette plaquette portant en coulissement un clip à bords pliés à 180° et pourvu de deux languettes repliées faisant office de pinces pour la bordure latérale d'un panneau.

8. Ensemble selon la revendication 1, caractérisé en ce que le moyen d) comprend l'association d'une plaque assujettie parallèlement à la face de chaque lisse d'armature et dont l'extrémité est repliée à 90° pour servir de moyen de retenue et d'élimination d'eau (ou "jet d'eau"), ainsi que d'une patte à bords repliés sur ladite lisse et destinée à supporter ce jet d'eau.

9. Bâtiments de préfabrication industrielle obtenus par montage avec mise en oeuvre d'un ensemble d'assemblage et de liaison des différents éléments de structure, selon l'une quelconque des revendications 1 à 8.
